# EUROPÄISCHE PATENTSCHRIFT

(11) **EP 0 294 336 B1**
(45) Veröffentlichungstag und Bekanntmachung des Hinweises auf die Patenterteilung: **27.12.1990**
(21) Anmeldenummer: 88810363.7
(22) Anmeldetag: 03.06.1988
(51) Int. Cl.: F23L 17/02

(54) **Schornsteinaufsatz**
Chimney cowl
Chapeau de cheminée

(30) Priorität: 03.06.1987 CH 2103/87
(43) Veröffentlichungstag der Anmeldung: 07.12.1988
(73) Patentinhaber: Basten, Maria Sibylle, CH-7206 Igis (CH)
(72) Erfinder: Basten, Gert, CH-7206 Igis (CH)
(74) Vertreter: Werffeli, Heinz R., Dipl.-Ing.ETH.

(56) Entgegenhaltungen:
- CH-A- 615 495
- DE-A- 3 237 216
- DE-C- 28 587
- DE-U- 8 511 683
- GB-A- 12 719
- US-A- 1 406 321

## Beschreibung

Die Erfindung betrifft einen Schornsteinaufsatz mit einem Rohrstutzen, einem koaxial zu letzterem angeordneten, mindestens annähernd pyramidenstumpfförmigen Innenmantel der den Rohrstutzen nach oben überragt, sowie einem koaxial zu letzterem angeordneten, den Innenmantel nach oben überragenden und von diesem unter Bildung einer Ringkammer distanzierten Aussenmantel, der mindestens annähernd die Form der Mantelfläche eines regulären Prismas oder eines Pyramidenstumpfes aufweist, wobei mindestens einige der den Aussenmantel bildenden Flächen mit mindestens je einer Durchströmöffnung versehen sind.

Schornsteinaufsätze der vorgenannten Art sind aus der PCT-Anmeldung mit der internationalen Veröffentlichungsnummer WO 86/06818 bekannt.

Aufgabe der vorliegenden Erfindung ist insbesondere die Schaffung eines Schornsteinaufsatzes mit dessen Hilfe eine merkliche Verbesserung der Konstanthaltung der in einem Kamin herrschenden Druckverhältnisse selbst bei extremsten Windstärken und/oder Windeinfallsrichtungen erreicht werden kann.

Diese Aufgabe wird bei einem Schornsteinaufsatz der eingangs genannten Art erfindungsgemäss dadurch erreicht, dass diesen Durchströmöffnungen zur Umlenkung einer durch diese eintretenden Strömung in eine mindestens angenähert zur Offnungsebene parallelen Ebene im Innern des Aussenmantels verlaufende erste Strömungsumlenkelemente zugeordnet sind, deren der zugeordneten Durchströmöffnung zugewandte Stirnfläche mindestens angenähert dem Durchströmquerschnitt der jeweiligen zugeordneten Durchströmöffnung entspricht oder grösser ist, und dass zur Umlenkung einer durch eine solche Durchströmöffnung eintretenden und anschliessend unmittelbar längs der Innenseite des Aussenmantels strömenden Strömung gegen das Innere des Aussenmantels zu, auf der Innenseite des Aussenmantels von diesem weg nach innen ragende, den einzelnen Durchströmöffnungen zugeordnete zweite Strömungsumlenkelemente vorgesehen sind.

Dabei ist es vorteilhaft, wenn auch mindestens einige der den Innenmantel bildenden Flächen mit mindestens je einer Durchströmöffnung versehen sind, wobei diesen Durchströmöffnungen zur Umlenkung einer durch diese eintretenden Strömung in eine mindestens angenähert zu dieser Offnungsebene parallelen Ebene im Innern des Innenmantels verlaufende erste Strömungsumlenkelemente zugeordnet sind, deren der zugeordneten Durchströmöffnung zugewandte Stirnfläche mindestens angenähert dem Durchströmquerschnitt der jeweiligen zugeordneten Durchströmöffnung entspricht oder grösser ist, und dass zur Umlenkung einer durch eine solche Durchströmöffnung eintretenden und anschliessend unmittelbar längs der Innenseite des Innenmantels strömenden Strömung gegen das Innere des Innenmantels zu, auf der Innenseite des Innenmantels von diesem weg nach innen ragende, den einzelnen Durchströmöffnungen zugeordnete zweite Strömungsumlenkelemente vorgesehen sind.

Zur Erzielung einer möglichst einfachen Darstellung sowie einer optimalen Wirkung ist es zweckmässig, wenn die ersten Strömungsumlenkelemente als unter einem Winkel gegenüber der jeweiligen Mantelfläche nach innen sowie nach oben zunehmend geöffnete Klappen ausgebildet sind, und dieser Winkel vorzugsweise in einem Bereich von 15 bis 35_{°} liegt. Dabei ist es vorteilhaft, wenn der Innen- und/oder der Aussenmantel zur Bildung der zweiten Strömungsumlenkelemente mit längs der zwischen seinen Seitenflächen gebildeten Eckkanten verlaufenden, in das Innere des Innen- respektive Aussenmantels gerichteten Rippen versehen ist, deren Höhe gegen oben vorzugsweise zunimmt, wobei es zweckmässig ist, wenn die Rippen durch längs der zwischen den Seitenflächen des Innenrespektive Aussenmantels gebildeten Eckkanten verlaufende, vorzugsweise mindestens 4mm breite Innensicken gebildet werden.

Um den Zug im Kamin möglichst nicht negativ zu beeinflussen ist es vorteilhaft, wenn die obere Austrittsöffnung des Innenmantels mindestens annähernd flächengleich mit dem Querschnitt des Rohrstutzens ist.

Zweckmässige Weiterausgestaltungen der Erfindung sind Gegenstand der Ansprüche 7 bis 16.

Nachstehend wird die Erfindung anhand der Zeichnung beispielsweise näher erläutert. Es zeigt:
Fig.1 einen Längsschnitt durch eine erste beispielsweise Ausführungsform eines erfindungsgemässen Schornsteinaufsatzes;
Fig.2 einen Schnitt längs der Linie 11-11 in Figur 1;
Fig.3 in vergrössertem Massstab einen Ausschnitt aus Figur 2 zur Darstellung der Strömungsverhältnisse bei Wind; und
Fig.4 einen Längsschnitt durch eine zweite beispielsweise Ausführungsform eines erfindungsgemässen Schornsteinaufsatzes.

Wie aus den Figuren 1,2 und 3 ersichtlich, ist der darin dargestellte Schornsteinaufsatz mit einem in die Kaminaustrittsmündung einzuführenden Rohrstutzen 1, einem koaxial zu diesem angeordneten pyramidenstumpfförmigen Innenmantel 2, der den Rohrstutzen 1 nach oben überragt, sowie einem koaxial zu letzterem angeordneten, den Innenmantel 2 nach oben überragenden und von diesem unter Bildung einer unten und oben offenen Ringkammer 3 distanzierten Aussenmantel 4 versehen.

Zur Vermeidung eines negativen Einflusses auf den Zug im Schornstein ist die Austrittsöffnung 6 des Innenmantels 2 etwa flächengleich mit dem Durchströmquerschnitt des Rohrstutzens 1.

Zur Erzielung möglichst stabiler Druckverhältnisse im Mündungsbereich des Schornsteines liegt die Unterkante 7 des Aussenmantels 4 höher als die Unterkante 8 des Innenmantels 2, und die Höhe H_{A} des Aussenmantels 4 ist grösser als die Höhe H_{I} des Innenmantels 4.

Um zu vermeiden, dass bei einer seitlichen Anströmung des Innen- und des Aussenmantels 2 bzw. 4 durch Wind die derart erzeugte Strömung sich um diese beiden Mäntel anlegt und über deren Umfang betrachtet recht unterschiedliche Druck verhältnisse bewirkt, weisen der Innen- und der Aussenmantel 2 bzw. 4 die Form des Mantels eines Pyramidenstumpfes mit acht ebenen Seitenflächen auf.

Zur Bildung weiterer die Erzeugung von Turbulenz und Strömungsabrissen fördernder Elemente ist der Innen- und der Aussenmantel 2 bzw. 4 mit längs der zwischen seinen Seitenflächen 4ₛ (siehe Fig. 2 und 3) gebildeten Eckkanten verlaufenden, etwa 5mm breiten Innensicken 9 versehen, die gleichzeitig in das Innere des Innen- respektive Aussenmantels 2 respektive 4 gerichtete Strömungsführungsrippen 10 bilden, deren Höhe h gegen oben zunimmt.

Der Neigungswinkel CX1 respektive αε der Seitenflächen des Innen- und des Aussenmantels 2 respektive 4 sind etwa gleich gross, wobei die Seitenkanten des Innen- und des Aussenmantels auf jeweils korrespondierenden Durchmesserebenen d liegen.

Ferner ist der Rohrstutzen 1 mit einer zur Auflage auf der Schornsteinkrone bestimmten Abdeck-und Tragplatte 11 verbunden, welche sich in einer senkrecht zur Aufsatzlängsachse 12 verlaufenden Ebene erstreckt. Die Unterkante 8 des Innenmantels 2 erstreckt sich bis unmittelbar oberhalb der Oberseite der Abdeck- und Tragplatte 11 hinunter.

Der Rohrstutzen 1 sowie die Abdeck- und Tragplatte 11 bestehen vorzugsweise aus einer Kupferlegierung und sind gut wärmeleitend miteinander verbunden. Ferner ist der Rohrstutzen 1 über seine oberhalb der Abdeck- und Tragplatte 11 sich erstreckende Länge auf seiner Aussenseite mit einer Wärmeisolierung 13 versehen.

Auf diese Weise wird die Abdeck- und Tragplatte 11 indirekt durch das durch den Rohrstutzen 1 hindurchströmende Rauchgas beheizt, so dass allfälliges vom Innenmantel 2 auf die Abdeck- und Tragplatte 11 hinuntertropfendes Kondensat dort zum Verdunsten gebracht wird.

Um nun selbst bei den extremsten Windstärken und Windeinfallswinkein praktisch konstant bleibende Druckverhältnisse im Austrittsmündungsbereich des Kamins zu erhalten, werden ndungsgemäss den im Innen- und Aussenmantel 2 bzw. 4 vorgesehenen Durchströmöffnungen 18 bzw. 18' zur Umlenkung einer durch diese eintretenden Windströmung 19 in eine mindestens angenähert zur Oeffnungsebene 4ₛ parallelen Ebene im Innern des Innen- bzw. Aussenmantels 2 bzw. 4 verlaufende erste Strömungsumlenkmittel zugeordnet, die als unter einem Winkel β gegenüber der jeweiligen Mantelfläche nach innen sowie nach oben zunehmend geöffnete Klappen 20 ausgebildet sind.

Die der zugeordneten Durchströmöffnung 18 zugewandte Stirnfläche 21 dieser Klappen 20 entspricht praktisch dem Durchströmquerschnitt der jeweiligen zugeordneten Durchströmöffnung 18. Zur weiteren Umlenkung einer durch eine solche Durchströmöffnung 18 eintretenden und anschliessend unmittelbar längs der Innenseite des Innen- bzw. Aussenmantels 2 bzw. 4 strömenden Strömung gegen das Innere des Innen- bzw. Aussenmantels 2 bzw. 4 zu sind auf der Innenseite der letzteren von diesen weg nach innen ragende, den einzelnen Durchströmöffnungen 18 zugeordnete Strömungsumlenkelemente 10 vorgesehen.

Der Innen- und der Aussenmantel 2 bzw. 4 sind zur Bildung der zweiten Strömungsumlenkelemente mit längs der zwischen seinen Seitenflächen 4s gebildeten Eckkanten verlaufenden, in das Innere des Innen- respektive Aussenmantels 2 bzw. 4 gerichteten Rippen 10 versehen. Diese Rippen 10 werden wie insbesondere aus Figur 3 ersichtlich, durch längs der Eckkanten der Mantelflächen verlaufenden Innensicken 9 gebildet.

In Figur 4 ist ein zweites Ausführungsbeispiel mit einem Aussenmantel 4' dargestellt, dessen horizontaler Querschnitt die Form eines regulären Prismas aufweist.

Zu dem in den Figuren 1, 2 und 3 dargestellten ersten Ausführungsbeispiel analoge Teile sind mit den gleichen Überweisungszeichen versehen, so dass sich eine nochmalige Beschreibung dieser analogen Teile erübrigt.

Um absolut sicher zu vermeiden, dass selbst bei extremsten Windverhältnissen kein Regen in den Kamin gelangt, wird im Innern des Oberteiles des Aussenmantels 4' ein diesen nach oben überragender, koaxial zur Aufsatzlängsachse 12 angeordneter und längs dieser sich erstreckender zylindrischer Strömungsführungsteil 15 vorgesehen, dessen untere Eintrittsöffnung 16 nach aussen umgebördelt ist und in achsialer Richtung des Aufsatzes gesehen die obere Austrittsöffnung 6 des Innenmantels 2 überragt, so dass auf der Aussenseite des Strömungsführungsteiles 15 sich niederschlagende Flüssigkeit auf die Aussenseite des Innenmantels 2 abtropft und dadurch nicht in das Kamininnere gelangt.

Selbstverständlich könnte das Strömungsführungsrohr 15 auch die Form eines nach unten sich erweiternden Kegelstumpfmantels oder eine andere geeignete Form aufweisen.

Eingehende Strömungsuntersuchungen haben ergeben, dass zur Erzielung möglichst optimaler konstanter Druckverhältnisse im Kamin folgende Bemessungsverhältnisse eingehalten werden sollten:

Der Radius des Innenkreises der Grundfläche 17 des Innenmantels 2 sollte vorzugsweise 1,45 bis 1,55 mal so gross sein wie der Radius des Innenkreises der Deckfläche 6 des Innenmantels. Im dargestellten Ausführungsbeispiel beträgt der Durchmesser des Innenkreises der Grundfläche 17 des Innenmantels 2 beispielsweise 27cm und der Durchmesser des Innenkreises der Deckfläche 6 des Innenmantels 2 beispielsweise 19,5cm, das heisst gleichviel wie der Durchmesser des Rohrstutzens 1, der ebenfalls 19,5cm beträgt. Die Höhe Hi des Innenmantels 2 beträgt 17cm.

Der Durchmesser des zylindrischen Teiles des Strömungsführungsteiles 15 beträgt ebenfalls 19,5cm, das heisst, dieser Durchmesser ist ebenfalls identisch mit demjenigen des Rohrstutzens 1.

Die übrigen Bemessungskriterien können den Ansprüchen 16 und 17 entnommen werden.

Durch diese Formgebung des Innen- und Aussenmantels zusammen mit den geöffneten Aussenleitflächen der beiden letzteren wird in Verbindung mit der Umlenkung einer allfälligen Windströmung im Innern des derart ausgebildeten Schornsteinaufsatzes die Wirkung einer Beruhigungs- und Ausgleichkammer im Austrittsmündungsbereich des Schornsteines erzielt. Auf diese Weise wird insbesondere bei stark zunehmenden Windgeschwindigkeiten der ohne einen solchen Schornsteinaufsatz sonst im Schornstein um ein Vielfaches steigende Unterdruck (Zug), wie eingehende Windkanalversuche bewiesen haben, über einen grossen Einsatzbereich nahezu konstant gehalten.

## Patentansprüche

1. Schornsteinaufsatz mit einem Rohrstutzen (1), einem koaxial zu letzterem angeordneten, mindestens annähernd pyramidenstumpfförmigen Innenmantel (2), der den Rohrstutzen (1) nach oben überragt, sowie einem koaxial zu letzterem angeordneten, den Innenmantel (2) nach oben überragenden und von diesem unter Bildung einer Ringkammer (3) distanzierten Aussenmantel (4), der mindestens annähernd die Form der Mantelfläche eines regulären Prismas oder eines Pyramidenstumpfes aufweist, wobei mindestens einige der den Aussenmantel (4) bildenden Flächen mit mindestens je einer Durchströmöffnung (18') versehen sind, dadurch gekennzeichnet, dass diesen Durchströmöffnungen (18') zur Umlenkung einer durch diese eintretenden Strömung in eine mindestens angenähert zur Öffnungsebene parallelen Ebene im Innern des Aussenmantels (4) verlaufende erste Strömungsumlenkelemente (20) zugeordnet sind, deren der zugeordneten Durchströmöffnung (18') zugewandte Stirnfläche (21) mindestens angenähert dem Durchströmquerschnitt der jeweiligen zugeordneten Durchströmöffnung entspricht oder grösser ist, und dass zur Umlenkung einer durch eine solche Durchströmöffnung (18') eintretenden und anschliessend unmittelbar längs der Innenseite des Aussenmantels (4) strömenden Strömung gegen das Innere des Aussenmantels (4) zu, auf der Innenseite des Aussenmantels (4) von diesem weg nach innen ragende, den einzelnen Durchströmöffnungen (18') zugeordnete zweite Strömungsumlenkelemente (10) vorgesehen sind.

2. Schornsteinaufsatz nach Anspruch 1, dadurch gekennzeichnet, dass mindestens einige der den Innenmantel (2) bildenden Flächen mit mindestens je einer Durchströmöffnung (18) versehen sind, wobei diesen Durchströmöffnungen (18) zur Umlenkung einer durch diese eintretenden Strömung in eine mindestens angenähert zu dieser Oeffnungsebene parallelen Ebene im Innern des Innenmantels (2) verlaufende erste Strömungsumlenkelemente (20) zugeordnet sind, deren der zugeordneten Durchströmöffnung (18) zugewandte Stirnfläche mindestens angenähert dem Durchströmquerschnitt der jeweiligen zugeordneten Durchströmöffnung entspricht oder grösser ist, und dass zur Umlenkung einer durch eine solche Durchströmöffnung (18) eintretenden und anschliessend unmittelbar längs der Innenseite des Innenmantels (2) strömenden Strömung gegen das Innere des Innenmantels (2) zu, auf der Innenseite des Innenmantels (2) von diesem weg nach innen ragende, den einzelnen Durchströmöffnungen (18) zugeordnete zweite Strömungsumlenkelemente (10) vorgesehen sind.

3. Schornsteinaufsatz nach Anspruch 1 oder 2, dadurch gekennzeichnet, dass die ersten Strömungsumlenkelemente als unter einem Winkel (ß) gegenüber der jeweiligen Mantelfläche nach innen sowie nach oben zunehmend geöffnete Klappen (20) ausgebildet sind, und dieser Winkel vorzugsweise in einem Bereich von 15 bis 35° liegt.

4. Schornsteinaufsatz nach einem der Ansprüche 1 bis 3, dadurch gekennzeichnet, dass der Innen- und/oder der Aussenmantel (2 resp. 4) zur Bildung der zweiten Strömungsumlenkelemente mit längs der zwischen seinen Seitenflächen gebildeten Eckkanten verlaufenden, in das Innere des Innenrespektive Aussenmantels gerichteten Rippen (10) versehen ist, deren Höhe (h) gegen oben vorzugsweise zunimmt.

5. Schornsteinaufsatz nach Anspruch 4, dadurch gekennzeichnet, dass die Rippen durch längs der zwischen den Seitenflächen des Innen- respektive Aussenmantels gebildeten Eckkanten verlaufende, vorzugsweise mindestens 4mm breite Innensicken (9) gebildet werden.

6. Schornsteinaufsatz nach einem der Ansprüche 1 bis 5, dadurch gekennzeichnet, dass die obere Austrittsöffnung (6) des Innenmantels (2) mindestens annähernd flächengleich mit dem Querschnitt des Rohrstutzens (1) ist.

7. Schornsteinaufsatz nach einem der Ansprüche 1 bis 6, dadurch gekennzeichnet, dass die Unterkante (7) des Aussenmantels (4) höher liegt als die Unterkante (8) des Innenmantels (2), und die Höhe (H_{A}) des Aussenmantels (4) grösser ist als die Höhe (Hi) des Innenmantels (2).

8. Schornsteinaufsatz nach einem der Ansprüche 1 bis 7, dadurch gekennzeichnet, dass der Aussenmantel (4) und/oder der Innenmantel (2) mindestens annähernd die Form des Mantels eines Pyramidenstumpfes mit acht Seitenflächen aufweist.

9. Schornsteinaufsatz nach einem der Ansprüche 1 bis 8, dadurch gekennzeichnet, dass die Neigungswinkel (aₗ,a₂) der Seitenflächen des Innen-und des Aussenmantels (2,4) mindestens annähernd gleich gross sind, wobei die Seitenkanten des Innen- sowie des Aussenmantels vorzugsweise auf jeweils korrespondierenden Durchmesserebenen (d) liegen.

10. Schornsteinaufsatz nach einem der Ansprüche 1 bis 9, dadurch gekennzeichnet, dass der Rohrstutzen (1) mit einer zur Auflage auf der Schornsteinkrone bestimmten Abdeck- und Tragplatte (11) verbunden ist, welche sich in einer senkrecht zur Aufsatzlängsachse (12) verlaufenden Ebene erstreckt, und dass die Unterkante (8) des Innenmantels (2) sich mindestens annähernd bis zur Oberseite der Abdeck- und Tragplatte (11) hinunter erstreckt.

11. Schornsteinaufsatz nach Anspruch 10, dadurch gekennzeichnet, dass der Rohrstutzen (1) sowie die Abdeck- und Tragplatte (11) aus Metall, vorzugsweise einer Kupferlegierung, bestehen und gut wärmeleitend miteinander verbunden sind, und dass der Rohrstutzen (1) über seine oberhalb der Abdeck- und Tragplatte (11) sich erstreckenden Länge auf seiner Aussenseite mit einer Wärmeisolierung (13) versehen ist.

12. Schornsteinaufsatz nach einem der Ansprüche 1 bis 11, dadurch gekennzeichnet, dass der Radius des Innenkreises der Grundfläche des Innen-und/oder Aussenmantels (2 respektive 4) 1,35 bis 1,65 mal, vorzugsweise 1,45 bis 1,55 mal so gross ist wie der Radius des Innenkreises der Deckfläche des Innen- respektive des Aussenmantels (4).

13. Schornsteinaufsatz nach einem der Ansprüche 1 bis 12, dadurch gekennzeichnet, dass der Durchströmquerschnitt der oberen Austrittsöffnung (5) des Aussenmantels (4) 1,0 bis 1,45, vorzugsweise 1,0 bis 1,3 mal so gross ist wie der Durchströmquerschnitt des Rohrstutzens (1).

14. Schornsteinaufsatz nach einem der Ansprüche 1 bis 13, dadurch gekennzeichnet, dass im Innern des Oberteils des Aussenmantels (4') ein diesen nach oben überragender koaxial zur Längsachse (12) des Aufsatzes angeordneter und längs dieser sich erstreckender rohrförmiger, vorzugsweise zylindrischer Strömungsführungsteil (15) angeordnet ist, dessen untere Eintrittsöffnung (16) in achsialer Richtung des Aufsatzes gesehen die obere Austrittsöffnung (6) des Innenmantels (2) überragt, und dessen obere Austrittsöffnung (17) von der Unterseite des Abdeckteiles (14) distanziert ist.

15. Schornsteinaufsatz nach Anspruch 14, dadurch gekennzeichnet, dass der Querschnitt des zylindrischen Teiles (15') mindestens annähernd flächengleich mit dem Querschnitt des Rohrstutzens (1) und dessen unterer Eintrittsteil (15") nach aussen umgebogen ist.

16. Schornsteinaufsatz nach einem der Ansprüche 14 und 15, dadurch gekennzeichnet, dass die Höhe (Hₛ) des Strömungsführungsteiles (15) 0,2 bis 0,4 mal, vorzugsweise 0,25 bis 0,29 mal der Höhe (H_{A}) des Aussenmantels (4') entspricht, dass die Austrittsseite (17) des Strömungsführungsteiles (15) die Austrittsöffnung des Aussenmantels (4') um eine Distanz die 0,06 bis 0,1 mal, vorzugsweise 0,07 bis 0,09 mal dem Innendurchmesser des Rohrstutzens (1) entspricht, überragt, der Abdeckteil (14) um eine Distanz die 0,22 bis 0,5 mal, vorzugsweise 0,35 bis 0,42 mal dem Innendurchmesser des Rohrstutzens (1) entspricht, oberhalb der Austrittsöffnung des Aussenmantels angeordnet ist, und der Abdeckteil (14) im Grundriss gesehen die Austrittsöffnung des Aussenmantels (4') überragt.

17. Schornsteinaufsatz nach einem der Ansprüche 1 bis 16, dadurch gekennzeichnet, dass die Durchströmöffnungen (18, 18') vorzugsweise mittig der einzelnen Seitenflächen des Innen- und/oder Aussenmantels (2,4) angeordnet sind, sich über mindestens annähernd einen Drittel von deren Höhe erstrecken, und deren Breite (e) in einem Bereich von 35 bis 55% der Breite (f) der zugeordneten Seitenflächen (4ₛ) liegt.

## Claims

1. A chimney cowl comprising a pipe connecting piece (1), an inner casing (2) which is arranged coaxially with the pipe connecting piece (1), at least approximately has the shape of a truncated pyramid, and projects upwardly beyond the pipe connecting piece (1), and comprising an outer casing (4) which is arranged coaxially with the inner casing (2), projects upwardly beyond the inner casing (2) and is spaced therefrom so as to form an annular chamber (3), and which at least approximately has the shape of the outer surface of a regular prism or a truncated pyramid, wherein at least some of the surfaces which form the outer casing (4) are each provided with at least one through-flow opening (18'), characterised in that in order to deflect a flow entering through the through-flow opening (18') into a plane at least approximately parallel to the opening plane, the through-flow openings (18') are assigned first flow deflecting elements (20) which extend inside the outer casing (4) and the end face (21) of which, which is directed towards the assigned through-flow opening (18'), at least approximately corresponds to, or is greater than, the through-flow cross-section of the respective assigned through-flow opening, and that in order to deflect a flow, which enters through such a through-flow opening (18') and then flows directly along the inside of the outer casing (4), towards the interior of the outer casing (4), second flow deflecting elements (10), which project inwards away from the outer casing (4) and are assigned to the individual through-flow openings (18'), are arranged on the inside of the outer casing (4).

2. A chimney cowl as claimed in Claim 1, characterised in that at least some of the surfaces which form the inner casing (2) are each provided with at least one through-flow opening (18), wherein, in order to deflect a flow entering through the through-flow openings (18) into a plans which is at least approximately parallel to this opening plane, the said through-flow openings (18) are assigned first flow deflecting elements (20) which extend inside the inner casing (2) and the end face of which, which is directed towards the assigned through-flow opening (18), corresponds at least approximately to, or is greater than, the through-flow cross-section of the respective assigned through-flow opening, and that in order to deflect a flow, which enters through such a through-flow opening (18) and then flows directly along the inside of the inner casing (2), towards the interior of the inner casing (2), second flow deflecting elements (10), which project inwards away from the inner casing (2) and are assigned to the individual through-flow openings (18), are arranged on the inside of the inner casing (2).

3. A chimney cowl as claimed in Claim 1 or 2, characterised in that the first flow deflecting elements are in the form of flaps (20) which open by an increasing amount inwardly and upwardly at an angle (p) relative to the respective outer surface, and this angle is preferably in a range from 15 to 35_{°}.

4. A chimney cowl as claimed in one of Claims 1 to 3, characterised in that in order to form the second flow deflecting elements the inner and/or outer ra- sing (2, 4) is provided with ribs (10) which extend along the corner edges formed between its side surfaces and which are directed into the interior of the inner and/or outer casing and the height (h) of which preferably increases in the upwards direction.

5. A chimney cowl as claimed in Claim 4, characterised in that the ribs (9) are formed by internal beads (9) which extend along the corner edges formed between the side surfaces of the inner and/or outer casing and the width of which is preferably at least 4 mm.

6. A chimney cowl as claimed in one of Claims 1 to 5, characterised in that the upper outlet opening (6) of the inner casing (2) is at least approximately equal in area to the cross-section of the pipe connecting piece (1).

7. A chimney cowl as claimed in one of Claims 1 to 6, characterised in that the lower edge (7) of the outer casing (4) is higher than the lower edge (8) of the inner casing (2) and the height (H_{A}) of the outer casing (4) is greater than the height (H_{I}) of the inner casing (2).

8. A chimney cowl as claimed in one of Claims 1 to 7, characterised in that the outer casing (4) and/or the inner casing (2) has at least approximately the shape of the outer surface of a truncated pyramid with eight side surfaces.

9. A chimney cowl as claimed in one of Claims 1 to 8, characterised in that the angles of inclination (α1, a₂) of the side surfaces of the inner and the outer casing (2, 4) are at least approximately equal, wherein the side edges of the inner and the outer casing are preferably located on respective corresponding diametral planes (d).

10. A chimney cowl as claimed in one of Claims 1 to 9, characterised in the the pipe connecting piece (1) is connected to a covering- and supporting plate (11) which is intended to rest on the chimney crown and which extends in a plane running at right angles to the longitudinal axis (12) of the cowl, and that the lower edge (8) of the inner casing (2) extends downwards at least approximately to the upper side of the covering and supporting plate (11).

11. 4 chimney cowl as claimed in Claim 10, characterised in that the pipe connecting piece (1) and the covering- and supporting plate (11) are made of metal, preferably a copper alloy, and are connected to one another so as to be highly thermally conductive, and that the pipe connecting piece (1) is provided on its exterior with a thermal insulation (13) along that part of its length which extends above the covering-and supporting plate (11).

12. A chimney cowl as claimed in one of Claims 1 to 11, characterised in that the internal radius of the base surface of the inner and/or the outer casing (2, 4) is 1.35 to 1.65 times, preferably 1.45 to 1.55 times as large as the internal radius of the top surface of the inner and/or outer casing (2, 4).

13. A chimney cowl as claimed in one of Claims 1 to 12, characterised in that the through-flow cross-section of the upper outlet opening (5) of the outer casing (4) is 1.0 to 1.45, preferably 1.0 to 1.3 times, as great as the through-flow cross-section of the pipe connecting piece (1).

1A. A chimney cowl as claimed in one of Claims 1 to 13, characterised in that inside the upper part of the outer casing (4') is arranged a tubular, preferably cylindrical, flow guidance component (15) which projects upwardly beyond the outer casing (4') and is arranged so as to be coaxial with, and to extend along, the longitudinal axis (12) of the cowl, where the lower inlet opening (16) of said flow guidance component (15), viewed in the axial direction of the cowl, projects beyond the upper outlet opening (6) of the inner casing (2), and its upper outlet opening (17) 15 spaced from the lower side of the covering component (14).

15. A chimney cowl as claimed in Claim 14, characterised in that the cross-section of the cylindrical component (15') is at least approximately equal in area to the cross-section of the pipe connecting piece (1) and its lower inlet component (15") is bent outwards.

16. A chimney cowl as claimed in one of Claims 14 and 15, characterised in that the height (Hs) of the flow guidance component (15) corresponds to 0.2 to 0.4 times, preferably 0.25 to 0.29 times the height (H_{A}) of the outer casing (4'), that the outlet side (17) of the flow guidance component (15) projects beyond the outlet opening of the outer casing (4') by a distance which corresponds to 0.06 to 0.1 times, preferably 0.07 to 0.09 times, the internal diameter of the pipe connecting piece (1), the covering component (14) is arranged above the outlet opening of the outer casing by a distance which corresponds to 0.22 to 0.5 times, preferably 0.35 to 0.42 times, the internal diameter of the pipe connecting piece (1), and the covering component (14), viewed in plan, projects beyond the outlet opening of the outer casing (4').

17. A chimney cowl as claimed in one of claims 1 to 16, characterised in that the through-flow openings (18, 18') are arranged preferably in the centre of the individual side surfaces of the inner- and/or outer casing (2, 4), extend along at least approximately one third of their height, and their width (e) is in a range of between 35 to 55% the width (f) of the assigned side surfaces (4s).

## Revendications

1. Chapiteau de cheminée muni: d'une tubulure (1 ); d'une enveloppe interne (2) dont la forme correspond, au moins de manière approximative, à celle d'une pyramide tronquée et qui est disposée coaxialement à la tubulure, tout en dépassant cette dernière en hauteur; ainsi que d'une enveloppe externe (4) qui est disposée coaxialement à l'enveloppe interne, qui dépasse vers le haut cette dernière et qui en est écartée formant ainsi une chambre annulaire (3), cette enveloppe externe présentant, de manière au moins approximative, la forme de la surface latérale d'un prisme régulier ou d'une pyramide tronquée et au moins quelques-unes des faces constituant l'enveloppe externe (4) étant munies chacune d'au moins une ouverture d'écoulement (18'), caractérisé en ce que, à ces ouvertures d'écoulement (18') correspondent des premiers éléments de déviation de courant (20), qui sont destinés à la déviation d'un courant pénétrant par ces ouvertures et qui s'étendent au sein de l'enveloppe externe (4), dans un plan au moins approximativement parallèle au plan de l'ouverture; la surface frontale (21) de ces éléments tournée en direction de l'ouverture d'écoulement (18') qui lui est attribuée, correspond, au moins de manière approximative, à la section transversale d'écoulement de chacune des ouvertures d'écoulement correspondante ou est plus grande que cette dernière, et en ce que, pour la déviation d'un courant qui pénètre par une telle ouverture d'écoulement (18') et qui s'écoule ensuite en position contiguë à la face interne de l'enveloppe externe (4), en direction de l'intérieur de l'enveloppe externe (4), on prévoit, sur la face interne de l'enveloppe externe (4), des seconds éléments de déviation de courant (10) qui correspondent à chacune des ouvertures d'écoulement (18') et qui, tout en s'écartant de l'enveloppe externe (4), font saillie vers l'intérieur.

2. Chapiteau de cheminée selon la revendication 1, caractérisé en ce que, au moins certaines des faces constituant l'enveloppe interne (2) sont munies chacune d'au moins une ouverture d'écoulement (18); à ces ouvertures d'écoulement (18) correspondent des premiers éléments de déviation de courant (20), qui sont destinés à la déviation d'un courant pénétrant par ces ouvertures et qui s'étendent dans un plan au moins approximativement parallèle au plan de l'ouverture, au sein de l'enveloppe interne (2); la surface frontale de ces éléments tournée en direction de l'ouverture d'écoulement (18) qui lui est attribuée, correspond, au moins de manière approximative, à la section transversale d'écoulement de chacune des ouvertures d'écoulement correspondante ou est plus grande que cette dernière, et on ce que, pour la déviation d'un courant qui pénètre par une telle ouverture d'écoulement (18) et qui s'écoule ensuite en position contiguë à la face interne de l'enveloppe interne (2), en direction de l'intérieur de l'enveloppe interne (2), on prévoit, sur la face interne de l'enveloppe interne (2), des seconds éléments de déviation de courant (10) qui correspondent à chacune des ouvertures d'écoulement (18) et qui, tout en s'écartant de l'enveloppe interne (2), font saillie vers l'intérieur.

3. Chapiteau de cheminée selon la revendication 1 ou 2, caractérisé en ce que les premiers éléments de déviation de courant sont réalisés en clapets (20) dont l'ouverture s'accroît vers l'intérieur comme vers le haut selon un angle (b) par rapport à chacune des faces latérales, cet angle se situant, de préférence, dans un domaine allant de 15 à 35.

4. Chapiteau de cheminée selon l'une quelconque des revendications 1 à 3, caractérisé on ce que l'enveloppe interne et/ou externe (3, 4, respectivement) est munie, pour la formation des seconds éléments de déviation de courant, de nervures (10) qui s'étendent le long des arêtes vives formées entre ses faces latérales et qui sont dirigées vers l'intérieur de l'enveloppe interne, externe, respectivement, la hauteur (h) de ces nervures augmentant, de préférence, vers le haut.

5. Chapiteau de cheminée selon la revendication 4, caractérisé en ce que les nervures sont constituées par des moulures internes (9) ayant, de préférence, une largeur d'au moins 4 mm et s'étendant le long des arêtes vives, formées entre les faces latérales de l'enveloppe interne, externe, respectivement.

6..Chapiteau de cheminée selon l'une quelconque des revendications 1 à 5, caractérisé en ce que l'ouverture d'évacuation supérieure (6) de l'enveloppe interne (2) a, au moins de manière approximative, la même surface que la section transversale de la tubulure (1).

7. Chapiteau de cheminée selon l'une quelconque des revendications 1 à 6, caractérisé en ce que le côté inférieur (7) de l'enveloppe externe (4) se trouve plus haut que le côté inférieur (8) de l'enveloppe interne (2) et la hauteur (H_{A}) de l'enveloppe externe (4) est supérieure à la hauteur (Hi) de l'enveloppe interne (2).

8. Chapiteau de cheminée selon l'une quelconque des revendications 1 à 7, caractérisé on ce que l'enveloppe externe (4) et/ou l'enveloppe interne (2) présente(nt), au moins de manière approximative, la forme de la surface latérale d'une pyramide tronquée à huit faces latérales.

9. Chapiteau de cheminée selon l'une quelconque des revendications 1 à 8, caractérisé en ce que les angles d'inclinaison (α₁, a₂) des faces latérales de l'enveloppe interne et de l'enveloppe externe (2, 4) sont, au moins de manière approximative, de même grandeur, les bords latéraux de l'enveloppe interne, ainsi que ceux de l'enveloppe externe étant disposés, de préférence, dans des plans diamétraux (d) chaque fois correspondants.

10. Chapiteau de cheminée selon l'une quelconque des revendications 1 à 9, caractérisé en ce que la tubulure (1) est reliée à une plaque déterminée de recouvrement et de support (11) destinée à venir s'appuyer contre le chapeau de la cheminée, cette plaque s'étendant dans un plan perpendiculaire à l'axe longitudinal (12) du chapiteau et en ce que le côté inférieur (8) de l'enveloppe interne (2) s'étend vers le bas, au moins de manière approximative, jusqu'à la face supérieure de la plaque de recouvrement et de support (11).

11. Chapiteau de cheminée selon la revendication 10, caractérisé en ce que la tubulure (1), de même que la plaque de recouvrement et de support (11) sont constituées de métal, de préférence, un alliage à base de cuivre, et ils sont raccordés l'un à l'autre de manière à être bons conducteurs de chaleur et on ce que. la tubulure (1) est munie, sur sa longueur s'étendant par-dessus la plaque de recouvrement et de support (11), sur sa face externe, d'une isolation thermique (13).

12. Chapiteau de cheminée selon l'une quelconque des revendications 1 à 11, caractérisé en ce que le rayon du cercle interne de la surface de base de l'enveloppe interne et/ou externe (2, 4, respectivement) est de 1,35 à 1,65 fois, de préférence, de 1,45 à 1,55 fois plus grand que le rayon du cercle interne de la surface de recouvrement de l'enveloppe interne, externe (4), respectivement.

13. Chapiteau de cheminée selon l'une quelconque des revendications 1 à 12, caractérisé en ce que la section transversale d'écoulement de l'ouverture d'évacuation supérieure (5) de l'enveloppe externe (4) est de 1, 0 à 1,45, de préférence, de 1,0 à 1,3 fois supérieure à la section transversale d'écoulement de la tubulure (1).

14. Chapiteau de cheminée selon l'une quelconque des revendications 1 à 13, caractérisé en ce que, au sein de la partie supérieure de l'enveloppe externe (4'), est disposé un élément de guidage de courant (15) de forme tubulaire, de préférence, cylindrique, qui dépasse l'enveloppe externe vers le haut, qui est disposé coaxialement à l'axe longitudinal (12) du chapiteau et qui s'étend le long de ce dernier; l'ouverture de pénétration inférieure (16) de cet élément de guidage de courant, vu en direction axiale du chapiteau, dépasse l'ouverture d'évacuation supérieur (6) de l'enveloppe interne (2), son ouverture d'évacuation supérieure (17) étant écartée de la face inférieure de l'élément de recouvrement (14).

15. Chapiteau de cheminée selon la revendication 14, caractérisé en ce que la section transversale de l'élément cylindrique (15') a, au moins de manière approximative, la même surface que la section transversale de la tubulure (1), sa partie inférieure de pénétration (15") étant pliée vers l'extérieur.

16. Chapiteau de cheminée selon l'une quelconque des revendications 14 et 15, caractérisé en ce que la hauteur (Hs) de l'élément de guidage de courant (15) correspond à 0,2 - 0,4 fois, de préférence, 0,25 à 0,29 fois la hauteur (H_{A}) de l'enveloppe externe (4'), en ce que le côté d'évacuation (17) de l'élément de guidage de courant (15) dépasse l'ouverture d'évacuation de l'enveloppe externe (4') selon une distance qui correspond à 0,06 - 0,1 fois, de préférence, 0,07 à 0,09 fois le diamètre interne de la tubulure (1); l'élément de recouvrement (14) est disposé par-dessus l'ouverture d'évacuation de l'enveloppe externe selon une distance qui correspond à 0,22 - 0,5 fois, de préférence, 0,35 à 0,42 fois le diamètre interne de la tubulure (1) et l'élément de recouvrement (14), est selon un plan horizontal, dépasse l'ouverture d'évacuation de l'enveloppe externe (4').

17. Chapiteau de cheminée selon l'une quelconque des revendications 1 à 16, caractérisé en ce que les ouvertures d'écoulement (18, 18') sont disposées, de préférence, au milieu de chacune des faces latérales de l'enveloppe interne et/ou externe (2, 4) et s'étendent, au moins de manière approximative sur un tiers de la hauteur de ces dernières, leur largeur (e) étant située dans un domaine allant de 35 à 55% de la largeur (f) de ces faces latérales (4s) correspondantes.
